# EUROPÄISCHE PATENTSCHRIFT

(11) **EP 1 454 055 B1**
(45) Veröffentlichungstag und Bekanntmachung des Hinweises auf die Patenterteilung: **02.11.2005**
(21) Anmeldenummer: 02764536.5
(22) Anmeldetag: 06.08.2002
(51) Int. Cl.: F02M 59/06, F02M 59/44

(54) **RADIALKOLBENPUMPE MIT ZWANGSSCHMIERUNG**
RADIAL PISTON PUMP HAVING FORCE-FEED LUBRICATION
POMPE A PISTON RADIAUX A GRAISSAGE FORCE

(30) Priorität: 01.12.2001 DE 10159099; 21.02.2002 DE 10208574
(43) Veröffentlichungstag der Anmeldung: 08.09.2004
(73) Patentinhaber: ROBERT BOSCH GMBH, 70442 Stuttgart (DE)
(72) Erfinder: SIEGEL, Heinz, 70435 Stuttgart (DE); REMBOLD, Helmut, 70435 Stuttgart (DE); STIEFEL, Hans-Peter, 71254 Ditzingen (DE); GMELIN, Karl, 74223 Flein (DE); FUERST, Thomas, 71701 Schwieberdingen (DE); BOLZ, Thilo, 76703 Kraichtal (DE)
(86) Internationale Anmeldenummer: PCT/DE2002/002879
(87) Internationale Veröffentlichungsnummer: WO 2003/048564

(56) Entgegenhaltungen:
- EP-A- 1 101 931
- DE-A- 4 126 640
- DE-A- 10 012 306
- DE-A- 19 705 205

## Beschreibung

### Stand der Technik

Die Erfindung betrifft eine Radialkolbenpumpe zur Kraftstoffhochdruckerzeugung für eine Kraftstoffeinspritzanlage von Brennkraftmaschinen, mit einer Antriebswelle, wobei die Antriebswelle einen exzentrischen Abschnitt und einen in einem Pumpengehäuse durch ein erstes Gleitlager gelagerten Wellenstumpf aufweist, mit vorzugsweise mehreren bezüglich der Antriebswelle radial angeordneten Pumpenelementen, mit einem zwischen dem exzentrischen Abschnitt und dem Pumpenelement angeordneten Ring, und mit einem Kraftstoffanschluß im Pumpengehäuse.

Eine solche innen abgestützte Radialkolbenpumpe ist bspw. aus der DE 197 05 205 A1 bekannt. Naturgemäß wird die Lagerung der Antriebswelle im Pumpengehäuse und die Lagerung des Rings auf dem exzentrischen Abschnitt der Antriebswelle mit zunehmender Fördermenge und Förderhöhe der Pumpenelemente stärker beansprucht. Vor allem wenn die Radialkolbenpumpe zum Fördern von Kraftstoffen mit schlechten Schmiereigenschaften, wie bzw. Benzin, eingesetzt werden soll, stellt die Lagerung des Wellenstumpfs im Pumpengehäuse sowie die Lagerung des Rings auf dem exzentrischen Abschnitt der Antriebswelle einen limitierenden Faktor für die Fördermenge und die Förderhöhe dar.

Aus der EP 1 101 931 A2 und der der nachveröffentlichten DE 41 26 640 A1 sind Radialkolbenpumpen bekannt bei denen ein Gleitlager zwangsweise von Kraftstoff durchströmt wird. Nachteilig an diesen Radialkolbenpumpen ist, dass entweder nur eine geringe Kraftstoffmenge durch das Geltlager strömt oder das Gleitlager von Kraftstoff hoher Temperatur durchströmt wird, was sich negativ auf die Tragfähigkeit des ersten Gelitlagers auswirkt.

Der Erfindung liegt die Aufgabe zugrunde, eine an sich bekannte Radialkolbenpumpe so weiterzuentwickeln, dass sie ohne tiefgreifende Änderungen für größere Fördermengen und größere Förderhöhen einsetzbar ist.

Diese Aufgabe wird bei einer Radialkolbenpumpe zur Kraftstoffhochdruckerzeugung für eine Kraftstoffeinspritzanlage von Brennkraftmaschinen nach dem Oberbegriff des Anspruchs 1, dadurch gelöst, dass das erste Gleitlager von dem gesamten durch den Kraftstoffanschluß strömenden Kraftstoff durchströmt wird.

Der in dem Kraftstoffanschluß der Radialkolbenpumpe zuströmende Kraftstoff weist einen Druck, der von einer Vorförderpumpe bereitgestellt wird, von etwa 4 - 6 bar auf. Dieser Druck ist unabhängig von der Drehzahl und den Betriebsbedingungen der Radialkolbenpumpe. Dadurch, dass der gesamte durch den Kraftstoffanschluß strömende Kraftstoff durch das erste Gleitlager geführt wird, ist das erste Gleitlager als hydrostatisches Gleitlager ausgeführt. Dadurch bildet sich ein Schmierfilm mit großer Zuverlässigkeit aus, so dass die Gefahr von "Fressern" deutlich reduziert wird. Außerdem erhöht sich die Tragfähigkeit des ersten Gleitlagers.

Vorteilhafter Weise ist bei der erfindungsgemäßen Kraftstoffhochdruckpumpe der durch den Kraftstoffanschluss strömende Kraftstoff relativ kühl. Weil die Fördermenge der Vorförderpumpe direkt von der Fördermenge der Kraftstoffhochdruckpumpe abhängt, wird die Tragfähigkeit des ersten Gleitlagers zwangsläufig an die Belastungen der Kraftstoffhochdruckpumpe angepasst. Schließlich ist der konstruktive Aufbau der erfindungsgemäßen Kraftstoffhochdruckpumpe sehr viel einfacher als bei den aus dem Stand der Technik bekannten Kraftstoffhochdruckpumpen und die erfindungsgemäß beanspruchte Maßnahme kann durch geringfügige Modifikationen des ersten Gleitlagers an einer bekannten Radialkolbenpumpe umgesetzt werden, so dass die bereits vorhandenen Fertigungseinrichtungen zum Herstellen der Radialkolbenpumpe nahezu unverändert übernommen werden können.

Bei einer Variante der Erfindung ist vorgesehen, dass der Ring auf dem exzentrischen Abschnitt durch ein zweites Gleitlager gelagert ist, und dass das zweite Gleitlager zwangsweise von dem durch den Kraftstoffanschluß strömenden Kraftstoff durchströmt wird, so dass auch die Tragfähigkeit des zweiten Gleitlagers auf einfache und wirkungsvolle Weise bei allen Betriebszuständen und Drehzahlen der Kraftstoffhochdruckpumpe erhöht wird.

Eine besonders wirtschaftlich herzustellende Ausgestaltung der Erfindung sieht vor, dass das erste Gleitlager mindestens eine im Wesentlichen in Richtung der Drehachse der Antriebswelle verlaufende Schmiernut aufweist, so dass der aus dem Kraftstoffanschluß in das erste Gleitlager strömende Kraftstoff sich'gleichmäßig über die gesamte Lagerfläche verteilt und somit die gleichmäßige Ausbildung eines Schmierfilms begünstigt wird.

Eine weitere Ergänzung der Erfindung sieht vor, dass der Wellenstumpf eine Mittenbohrung aufweist, dass von der Mittenbohrung eine Querbohrung abzweigt, und dass das zweite Gleitlager von der Querbohrung mit Kraftstoff versorgt wird. Auf diese Weise kann der Kraftstoff zur Schmierung des zweiten Gleitlagers in die Mitte der Lagerfläche des zweiten Gleitlagers eingebracht werden und von dort aus zu den Rändern des Gleitlagers strömen. Dies begünstigt die Ausbildung eines tragfähigen Schmierfilms zwischen Ring und exzentrischem Abschnitt der Antriebswelle.

Zur weiteren Verbesserung des Schmierfilms ist vorgesehen, dass das zweite Gleitlager mindestens eine im Wesentlichen in Richtung der Drehachse der Antriebswelle verlaufende Schmiernut aufweist.

Es hat sich als besonders vorteilhaft erwiesen, wenn zwischen der mindestens einen Schmiernut und einem Innenraum des Pumpengehäuses auf der dem Wellenstumpf abgewandten Seite des zweiten Gleitlagers eine hydraulische Verbindung besteht, da dadurch sichergestellt wird, dass das zweite Gleitlager in seiner gesamten Breite von Kraftstoff durchströmt wird und somit eine besonders gute Ausbildung des Schmierfilms erreicht wird.

In einer Ergänzung der Erfindung ist vorgesehen, dass der exzentrische Abschnitt oder der Ring eine Ringnut aufweist, und dass die Querbohrung in die Ringnut mündet, so dass der Kraftstoff gleichmäßig über den gesamten Umfang des zweiten Gleitlagers verteilt wird.

Zur weiteren Erhöhung des hydrostatischen Drucks im zweiten Gleitlager kann in die Mittenbohrung ein Laufrad einer Mikropumpe eingesetzt werden, so dass zusätzlich in Abhängigkeit von der Drehzahl der Radialkolbenpumpe eine Druckerhöhung stattfindet und somit die Tragfähigkeit des zweiten Gleitlagers bei hohen Drehzahlen weiter erhöht wird.

Alternative Ausgestaltungen der Erfindung sehen vor, dass der Kraftstoffanschluß in den Innenraum des Gehäuses oder direkt in das erste Gleitlager mündet. Dadurch kann die erfindungsgemäße Ausbildung von erstem und zweitem Gleitlager bei verschiedenen Bauarten von Radialkolbenpumpen gleichermaßen vorteilhaft zum Einsatz gelangen.

Weiter vorteilhafte Ausgestaltungen der Erfindungen sehen vor, dass die Schmiernut an dem Wellenstumpf der Antriebswelle angeordnet ist, dass die Schmiernut an der Buchse des ersten Gleitlagers angeordnet ist, dass die Schmiernut an dem exzentrischen Abschnitt der Antriebswelle angeordnet ist und/oder dass die Schmiernut an einer Buchse des zweiten Gleitlagers angeordnet ist, so dass sich die Tragfähigkeit und Lebensdauer des ersten und zweiten Gleitlagers weiter erhöhen.

Besonders vorteilhaft ist es, wenn die Schmiernut am Wellenstumpf und/oder die Schmiernut am exzentrischen Abschnitt um etwa 180° versetzt zu dem resultierenden Kraftvektor angeordnet sind.

Die Bildung eines stabilen Schmierfilms kann weiter gefördert werden, wenn die Schmiernut am Wellenstumpf und/oder die Schmiernut am exzentrischen Abschnitt gewendelt ausgeführt sind.

Weitere Vorteile und vorteilhafte Ausgestaltungen der Erfindung sind der nachfolgenden Zeichnung, deren Beschreibung und den Patentansprüchen entnehmbar.

### Zeichnung

Es zeigen:
- Figur 1: eine Darstellung eines ersten Ausführungsbeispiels einer erfindungsgemäßen Radialkolbenpumpe im Schnitt, und
- Figur 2: ein zweites Ausführungsbeispiel einer erfindungsgemäßen Radialkolbenpumpe im Querschnitt.

### Beschreibung der Ausführungsbeispiele

In Fig. 1 ist ein erstes Ausführungsbeispiel einer erfindungsgemäßen Radialkolbenpumpe im Querschnitt dargestellt. Die Radialkolbenpumpe besteht aus einem Pumpengehäuse 1. In dem Pumpengehäuse 1 ist eine Antriebswelle 3 drehbar gelagert. Die Antriebswelle 3 ist mit einem Wellenstumpf 5 in einem ersten Gleitlager 7 im Pumpengehäuse 1 gelagert. Mit ihrem dem Wellenstumpf 5 gegenüberliegenden Ende ist die Antriebswelle 3 in einem Deckel 9 mittels eines Kugellagers 11 gelagert. Unmittelbar neben dem Wellenstumpf 5 weist die Antriebswelle 3 einen exzentrischen Abschnitt 13 auf.

Der exzentrische Abschnitt 13 ist von einem Ring 15, der in einer Ansicht von vorne (nicht dargestellt) eine polygonförmige Außenkontur 19 hat, umgeben. Der Ring 15 dreht sich nicht, wenn die Antriebswelle 3 gedreht wird, sondern führt eine kreisende Bewegung aus. Zwischen dem Ring 15 und dem exzentrischen Abschnitt 13 ist ein zweites Gleitlager 17 vorhanden, das mit dem Ring 15 verpresst ist. Mit seiner polygonförmigen Außenkontur 19 überträgt der Ring 15 die ihm von dem exzentrischen Abschnitt 13 aufgeprägte kreisende Bewegung auf eine Kolbenfußplatte 21 eines Pumpenelements 23.

Das Pumpenelement 23 weist eine Zylinderbohrung 25 und einen Kolben 27 auf. Über die Kolbenfußplatte 21 wird der Kolben 27 in eine oszillierende Bewegung versetzt. Dadurch wird Kraftstoff aus einem Kraftstoffanschluß (nicht dargestellt) in einen Arbeitsraum 29 angesaugt, wenn der Kraftstoff durch das erste Gleitlager 7 geströmt ist, und anschließend während des sog. Förderhubs mit Druck beaufschlagt. Über einen Hochdruckablauf (nicht dargestellt) wird der unter hohem Druck stehende Kraftstoff aus dem Arbeitsraum 29 ausgeschoben.

Versorgt wird die Kraftstoffhochdruckpumpe über einen Kraftstoffanschluß 31, welcher in das erste Gleitlager 7 mündet. Der Kraftstoff im Kraftstoffanschluß 31 wird von einer nicht dargestellten Vorförderpumpe mit einem Förderdruck von etwa 4 - 6 bar in das erste Gleitlager 7 gepresst. Dadurch ergibt sich eine sehr stabile Ausbildung eines Schmierfilms zwischen Pumpengehäuse 1 und Wellenstumpf 5, was die Tragfähigkeit und Lebensdauer des ersten Gleitlagers 7 deutlich erhöht.

Um den Durchsatz von Kraftstoff durch das erste Gleitlager 7 zu erhöhen und die Ausbildung eines Schmierfilms zu begünstigen, sind mehrere Schmiernuten 33 über den Umfang des ersten Gleitlagers 7 verteilt angeordnet. Die Schmiernuten 33 können auch gewendelt ausgeführt sein.

Wenn der Kraftstoff durch das erste Gleitlager 7 geströmt ist, gelangt er in einen Innenraum 35 des Pumpengehäuses. Von dort aus wird der Kraftstoff über eine in Fig. 1 nicht sichtbare Verlängerung des Kraftstoffanschlusses 31 während des Saughubs des Pumpenelements 23 in den Arbeitsraum 29 angesaugt. Das erste Gleitlager 7 besteht aus einer in das Gehäuse 1 eingepressten Buchse 37 mit eingepresstem Innenring 36 und dem Wellenstumpf 5. Die Schmiernuten 33 können entweder in den Innenring 36 oder in den Wellenstumpf 5 eingearbeitet sein. Wenn die Schmiernuten 33 in den Wellenstumpf 5 eingearbeitet sind, kann die Drehbewegung des Wellenstumpfs zur Förderung von Kraftstoff in das erste Gleitlager 7 ausgenutzt werden. Dadurch erhöht sich die Belastbarkeit des ersten Gleitlagers 7 weiter.

In Fig. 2 ist ein zweites Ausführungsbeispiel einer erfindungsgemäßen Radialkolbenpumpe im Querschnitt dargestellt. Gleiche Bauteile werden mit gleichem Bezugszeichen versehen und es gilt das betreffend der Fig. 1 Gesagte entsprechend.

Bei diesem Ausführungsbeispiel ist das Kugellager 11 in das Pumpengehäuse 1 eingesetzt. Der Kraftstoffanschluß 31 mündet in den Innenraum 35. Von dort strömt der Kraftstoff über Schmiernuten 33 durch das erste Gleitlager 7 zum Ende des Wellenstumpfs 5. Aus der Querschnittsdarstellung von Fig. 2 ist zu erkennen, dass in dem Gehäuse 1 eine Buchse 37 eingepresst ist, in welche die Schmiernuten 33 eingearbeitet sind. Die Buchse 37 bildet zusammen mit dem Wellenstumpf 5 das erste Gleitlager 7.

Der Wellenstumpf 5 weist eine Mittenbohrung 39 auf, die von einer Querbohrung 41 durchdrungen wird. Die Querbohrung 41 wiederum mündet in eine Ringnut 43, welche in den exzentrischen Abschnitt 13 der Antriebswelle 3 eingearbeitet ist. Alternativ kann die Ringnut 43 auch in den Ring 15 eingearbeitet werden. Diese Alternative ist in Fig. 2 nicht dargestellt. Über die Mittenbohrung 39 und die Querbohrung 41 sowie die Ringnut 43 gelangt der Kraftstoff vom Ende des Wellenstumpfs 5 zum zweiten Gleitlager 17, welches von dem exzentrischen Abschnitt 13 und dem Ring 15 gebildet wird. Im exzentrischen Ring 15 sind Schmiernuten 45 eingearbeitet, welche sich parallel zur Drehachse 47 der Antriebswelle 3 über nahezu die gesamte Breite des Rings 15 erstrecken. Die Schmiernuten 45 stellen eine hydraulische Verbindung zwischen Ringnut 43 und dem Innenraum 35 auf der dem Wellenstumpf 5 abgewandten Seite des Rings 15 her. Auf der dem Wellenstumpf 5 zugewandten Seite des Rings 15 enden die Schmiernuten 45 im Ring 15, so dass auf dieser Seite des Rings 15 nur sehr wenig Kraftstoff durch den Spalt (nicht sichtbar in Fig. 2) zwischen Ring 15 und exzentrischem Abschnitt 13 in den Innenraum 35 auftreten kann. Durch diese Maßnahme wird gewährleistet, dass stets "frischer" Kraftstoff aus dem Innenraum 35 durch das erste Gleitlager 7 strömt und es nicht zu einer Kurzschlussströmung zwischen zweitem Gleitlager 17 und erstem Gleitlager 7 kommen kann.

In die Mittenbohrung 39 ist am Ende des Wellenstumpfs ein Laufrad 49 einer Mikropumpe eingepresst. Dieses Laufrad dreht sich mit der Antriebswelle 3 und erzeugt einen Kraftstofffluß, wobei Kraftstoff durch das erste Gleitlager 7 angesaugt wird und anschließend aufgrund der Druckerhöhung der Mikropumpe durch das zweite Gleitlager 17 strömt. Der Kraftstoff gelangt über die Ringnut 43 in das zweite Gleitlager 17, wobei die Druckerhöhung durch die Mikropumpe in Abhängigkeit von der Drehzahl der Antriebswelle 3 zunimmt. In Folge dessen nimmt mit zunehmender Drehzahl der Antriebswelle 3 auch die Tragfähigkeit des zweiten Gleitlagers zu. Durch die Zentrifugalkraft, welche auf den in der Querbohrung 41 befindlichen Kraftstoff (nicht dargestellt) wirkt, wird der hydrostatische Druck im zweiten Gleitlager 17 weiter erhöht. Auch dies führt zu einer Zunahme der Tragfähigkeit des zweiten Gleitlagers 17 mit höheren Drehzahlen.

In Fig. 3 ist ein drittes Ausführungsbeispiel einer erfindungsgemäßen Radialkolbenpumpe im Querschnitt dargestellt. Gleiche Bauteile werden mit gleichem Bezugszeichen versehen und es gilt das betreffend der Fig. 1 und 2 Gesagte entsprechend. Bei dem dritten Ausführungsbeispiel ist in dem Wellenstumpf 5 eine gewendelte Schmiernut 33 vorhanden. Bei diesem Ausführungsbeispiel wird durch die Drehung der Antriebswelle 3 Kraftstoff in das erste Gleitlager 7 gefördert, was dessen Belastbarkeit und Lebensdauer erhöht. In gleicher Weise ist auch in dem exzentrischen Abschnitt 13 der Antriebswelle 3 eine gewendelte Schmiernut 45 vorhanden. Die Schmiernut 45 verbessert die Versorgung des zweiten Gleitlagers 17 mit Kraftstoff und erhöht dadurch dessen Belastbarkeit und Lebensdauer.

In Fig. 4 ist das in Fig. 3 dargestellte dritte Ausführungsbeispiel in einer Seitenansicht schematisch dargestellt. Anhand dieser Darstellung soll die optimale Anordnung der gewendelten oder geraden Schmiernuten 37 und 45 erläutert werden. In dieser Darstellung sind drei um 120° zueinander versetzt angeordnete Pumpenelemente 23-I, 23-II und 23-III schematisch durch ihre Längsachsen dargestellt, die über den exzentrischen Abschnitt 13 der Antriebswelle betätigt werden. Die Drehrichtung der Antriebswelle ist durch einen ersten Pfeil 53 dargestellt. Die Richtung des resultierenden Kraftvektors 55, der auf den Wellenstumpf 5 der Antriebswelle wirkt und mit diesem rotiert, liegt innerhalb des mit 57 bezeichneten ersten Winkelbereichs, der vorzugsweise etwa 60° beträgt und dessen Mittelachse ca. 90° zum Maximalpunkt des Exzenterabschnitts 13 versetzt ist (Achse 23-I). Es empfiehlt sich deshalb, die Schmiernut 33 um 180° versetzt zu dem ersten Winkelbereich 57 anzuordnen. Der bevorzugte Platz zur Anordnung der Schmiernut 33 ist in Fig. 4 als zweiter Winkelbereich 59 gekennzeichnet. Auf diese Weise wird die Tragfähigkeit des ersten Gleitlagers 7 im Bereich ihrer höchsten Beanspruchung durch die Schmiernut 33 nicht beeinträchtigt. Für die Anordnung der Schmiernut 45 (nicht dargestellt) im Bereich des zweiten Gleitlagers 17 hat sich der erste Winkelbereich 57, der 180° zum zweiten Winkelbereich 59 versetzt angeordnet ist, als vorteilhaft erwiesen. Zur Steuerung der in die Gleitlager strömenden Kraftstoffmenge kann eine Drossel (nicht dargestellt) je Gleitlager vorgesehen werden.

## Patentansprüche

1. Radialkolbenpumpe zur Kraftstoffhochdruckerzeugung für eine Kraftstoffeinspritzanlage von Brennkraftmaschinen, mit einem Pumpengehäuse (1), mit einer Antriebswelle (3), wobei die Antriebswelle (3) einen exzentrischen Abschnitt (13) und einen in dem Pumpengehäuse (1) durch ein erstes Gleitlager (7) gelagerten Wellenstumpf (5) aufweist, mit vorzugsweise mehreren, bezüglich der Antriebswelle (1) radial angeordneten Pumpenelementen (23) und mit einem Kraftstoffanschluß (31) im Pumpengehäuse (1), wobei das erste Gleitlager (7) zwangsweise von Kraftstoff durchströmt wird, **dadurch gekennzeichnet, dass** das erste Gleitlager von dem gesamten durch den Kraftstoffanschluß (31) strömenden Kraftstoff durchströmt wird.

2. Radialkolbenpumpe nach Anspruch 1, **dadurch gekennzeichnet, dass** zwischen dem exzentrischen Abschnitt (13)und den Pumpenelementen (23) ein Ring (15) angeordnet ist, dass der Ring (15) auf dem exzentrischen Abschnitt (13) durch ein zweites Gleitlager (17) gelagert ist, und dass das zweite Gleitlager stromabwärts (17) zwangsweise von Kraftstoff durchströmt wird.

3. Radialkolbenpumpe nach Anspruch 1 oder 2, **dadurch gekennzeichnet, dass** stromabwärts das zweite Gleitlager (17) von dem durch den Kraftstoffanschluß (31) strömenden Kraftstoff durchströmt wird.

4. Radialkolbenpumpe nach einem der vorhergehenden Ansprüche, **dadurch gekennzeichnet, dass** das erste Gleitlager (7) mindestens eine im wesentlichen in Richtung der Drehachse (47) der Antriebswelle (3) verlaufende Schmiernut (33) aufweist.

5. Radialkolbenpumpe nach einem der Ansprüche 2 bis 4, **dadurch gekennzeichnet, dass** der Wellenstumpf (5) eine Mittenbohrung (39) aufweist, dass von der Mittenbohrung (39) eine Querbohrung (41) abzweigt, und dass das zweite Gleitlager (17) von der Querbohrung (41) mit Kraftstoff versorgt wird.

6. Radialkolbenpumpe nach einem der Ansprüche 2 bis 5, **dadurch gekennzeichnet, dass** das zweite Gleitlager (17) mindestens eine im wesentlichen in Richtung der Drehachse (47) der Antriebswelle (3) verlaufende Schmiernut (45) aufweist.

7. Radialkolbenpumpe nach Anspruch 6, **dadurch gekennzeichnet, dass** zwischen der mindestens einen Schmiernut (45) und einem Innenraum (35) des Pumpengehäuses (1) auf der dem Wellenstumpf (5) abgewandten Seite des zweiten Gleitlagers (17) eine hydraulische verbindung besteht.

8. Radialkolbenpumpe nach einem der Ansprüche 1-6, **dadurch gekennzeichnet, dass** der Kraftstoffanschluß (31) in den Innenraum (35) des Pumpengehäuses (1) mündet.

9. Radialkolbenpumpe nach einem der Ansprüche 2 bis 8, **dadurch gekennzeichnet, dass** der exzentrische Abschnitt (13) oder der Ring (15) eine Ringnut (43) aufweist, und dass die Querbohrung (41) in die Ringnut (43) mündet.

10. Radialkolbenpumpe nach einem der Ansprüche 5 bis 9, **dadurch gekennzeichnet, dass** in die Mittenbohrung (39) ein Laufrad (49) einer Mikropumpe eingesetzt ist.

11. Radialkolbenpumpe nach einem der vorhergehenden Ansprüche, **dadurch gekennzeichnet, dass** der Kraftstoffanschluß (31) in das erste Gleitlager (7) mündet.

12. Radialkolbenpumpe nach einem der Ansprüche 4 bis 11, **dadurch gekennzeichnet, dass** die Schmiernut (33) an dem Wellenstumpf (5) der Antriebswelle (3) angeordnet ist.

13. Radialkolbenpumpe nach einem der Ansprüche 4 bis 11, **dadurch gekennzeichnet, dass** die Schmiernut (33) an der Buchse (37) des ersten Gleitlagers (7) angeordnet ist.

14. Radialkolbenpumpe nach einem der Ansprüche 6 bis 13, **dadurch gekennzeichnet, dass** die Schmiernut (45) an dem exzentrischen Abschnitt (13) der Antriebswelle (3) angeordnet ist.

15. Radialkolbenpumpe nach einem der Ansprüche 6 bis 14, **dadurch gekennzeichnet, dass** die Schmiernut (45) an dem exzentrischen Abschnitt (13) angeordnet ist und sich über einen ersten Winkelbereich 57 von ca. 60° erstreckt.

16. Radialkolbenpumpe nach Anspruch 15, **dadurch gekennzeichnet, dass** die Mittelachse (23-I) des ersten Winkelbereichs um etwa 90° vom Punkt der maximalen Exzentrizität des exzentrischen Abschnitts (13) versetzt verläuft.

17. Radialkolbenpumpe nach einem der Ansprüche 15 und 16, **dadurch gekennzeichnet, dass** die Schmiernut (33) am Wellenstumpf (5) in einem zweiten Winkelbereich (59) angeordnet ist, und dass der zweite Winkelbereich (59) um etwa 180° zum ersten Winkelbereich (57) versetzt angeordnet ist.

18. Radialkolbenpumpe nach einem der Ansprüche 12 bis 17, **dadurch gekennzeichnet, dass** die Schmiernut (33) am Wellenstumpf (5) und/oder die Schmiernut (45) am exzentrischen Abschnitt (13) gewendelt ausgeführt sind.

## Claims

1. Radial piston pump for producing a high fuel pressure for a fuel injection assembly of internal combustion engines, having a pump housing (1), having a drive shaft (3), the drive shaft (3) having an eccentric section (13) and a shaft butt (5) which is mounted in the pump housing (1) by a first sliding bearing (7), preferably having a plurality of pump elements (23) which are arranged radially with regard to the drive shaft (1), and having a fuel connection (31) in the pump housing (1), fuel flowing forcibly through the first sliding bearing (7), **characterized in that** all the fuel which flows through the fuel connection (31) flows through the first sliding bearing.

2. Radial piston pump according to Claim 1, **characterized in that** a ring (15) is arranged between the eccentric section (13) and the pump elements (23), **in that** the ring (15) is mounted on the eccentric section (13) by a second sliding bearing (17), and **in that** fuel flows forcibly through the second sliding bearing (17) downstream.

3. Radial piston pump according to Claim 1 or 2, **characterized in that** the fuel which flows through the fuel connection (31) flows downstream through the second sliding bearing (17).

4. Radial piston pump according to one of the preceding claims, **characterized in that** the first sliding bearing (7) has at least one lubricating groove (33) which extends substantially in the direction of the rotational axis (47) of the drive shaft (3).

5. Radial piston pump according to one of Claims 2 to 4, **characterized in that** the shaft butt (5) has a central hole (39), **in that** a transverse hole (41) branches off from the central hole (39), and **in that** the second sliding bearing (17) is supplied with fuel by the transverse hole (41).

6. Radial piston pump according to one of Claims 2 to 5, **characterized in that** the second sliding bearing (17) has at least one lubricating groove (45) which extends substantially in the direction of the rotational axis (47) of the drive shaft (3).

7. Radial piston pump according to Claim 6, **characterized in that**, on that side of the second sliding bearing (17) which faces away from the shaft butt (5), there is a hydraulic connection between the at least one lubricating groove (45) and an inner space (35) of the pump housing (1).

8. Radial piston pump according to one of Claims 1 to 6, **characterized in that** the fuel connection (31) opens into the inner space (35) of the pump housing (1).

9. Radial piston pump according to one of Claims 2 to 8, **characterized in that** the eccentric section (13) or the ring (15) has an annular groove (43), and **in that** the transverse hole (41) opens into the annular groove (43).

10. Radial piston pump according to one of Claims 5 to 9, **characterized in that** a rotor (49) of a micropump is inserted into the central hole (39).

11. Radial piston pump according to one of the preceding claims, **characterized in that** the fuel connection (31) opens into the first sliding bearing (7).

12. Radial piston pump according to one of Claims 4 to 11, **characterized in that** the lubricating groove (33) is arranged on the shaft butt (5) of the drive shaft (3).

13. Radial piston pump according to one of Claims 4 to 11, **characterized in that** the lubricating groove (33) is arranged on the bush (37) of the first sliding bearing (7).

14. Radial piston pump according to one of Claims 6 to 13, **characterized in that** the lubricating groove (45) is arranged on the eccentric section (13) of the drive shaft (3).

15. Radial piston pump according to one of Claims 6 to 14, **characterized in that** the lubricating groove (45) is arranged on the eccentric section (13) and extends over a first angle range (57) of approximately 60°.

16. Radial piston pump according to Claim 15, **characterized in that** the centre axis (23-I) of the first angle range extends offset by approximately 90° from the point of maximum eccentricity of the eccentric section (13).

17. Radial piston pump according to either of Claims 15 and 16, **characterized in that** the lubricating groove (33) on the shaft butt (5) is arranged in a second angle range (59), and **in that** the second angle range (59) is arranged offset by about 180° from the first angle range (57).

18. Radial piston pump according to one of Claims 12 to 17, **characterized in that** the lubricating groove (33) on the shaft butt (5) and/or the lubricating groove (45) on the eccentric section (13) are/is of helical configuration.

## Revendications

1. Pompe à pistons radiaux destinée à produire une haute pression de carburant pour une installation d'injection de carburant pour moteurs à combustion interne, comprenant un carter de pompe (1) muni d'un arbre d'entraînement (3) qui présente un segment excentrique (13) et un bout d'arbre (5) monté rotatif dans le carter de pompe (1) par un premier coussinet (7), de préférence plusieurs éléments de pompe (23) disposés radialement par rapport à l'arbre d'entraînement (3) et un raccord de carburant (31) prévu dans le carter de pompe (1), le premier coussinet (7) étant traversé de force par le carburant,
**caractérisée en ce que**
le premier coussinet est traversé par la totalité du carburant qui passe dans le raccord de carburant (31).

2. Pompe à pistons radiaux selon la revendication 1,
**caractérisée en ce qu'**
une bague (15) est disposée entre le segment excentrique (13) et les éléments de pompe (23), la bague (15) est montée rotative sur le segment excentrique (13) par un second coussinet (17), et le second coussinet est traversé de force par le carburant.

3. Pompe à pistons radiaux selon la revendication 1 ou 2,
**caractérisée en ce que**
sur le côté aval, le second coussinet (17) est traversé par le carburant qui traverse le raccord de carburant (31).

4. Pompe à pistons radiaux selon une des revendications précédentes,
**caractérisée en ce que**
le premier coussinet (7) présente au moins une rainure de lubrification (33) qui s'étend sensiblement selon la direction de l'axe de rotation (47) de l'arbre d'entraînement (3).

5. Pompe à pistons radiaux selon une des revendications 2 à 4,
**caractérisée en ce que**
le bout d'arbre (5) présente un perçage central (39), un perçage transversal (41) est dérivé du perçage central (39), et le second coussinet (17) est alimenté en carburant à partir du perçage transversal (41).

6. Pompe à pistons radiaux selon une des revendications 2 à 5,
**caractérisée en ce que**
le second coussinet (17) présente au moins une rainure de lubrification (45) qui s'étend sensiblement selon la direction de l'axe de rotation (47) de l'arbre d'entraînement (3).

7. Pompe à pistons radiaux selon la revendication 6,
**caractérisée en ce que**
une liaison hydraulique est établie entre l'au moins une rainure de lubrification (45) et un espace intérieur (35) du carter de pompe (1), sur le côté du second coussinet (17) éloigné du bout d'arbre (5).

8. Pompe à pistons radiaux selon une des revendications 1 à 6,
**caractérisée en ce que**
le raccord de carburant (31) débouche dans l'espace intérieur (35) du carter de pompe (1).

9. Pompe à pistons radiaux selon une des revendications 2 à 8,
**caractérisée en ce que**
le segment excentrique (13) ou la bague (15) présente une rainure annulaire (43) et le perçage transversal (41) débouche dans la rainure annulaire (43).

10. Pompe à pistons radiaux selon une des revendications 5 à 9,
**caractérisée en ce qu'**
un rotor (49) d'une micropompe est logé dans le perçage central (39).

11. Pompe à pistons radiaux selon une des revendications précédentes,
**caractérisée en ce que**
le raccord de carburant (31) débouche dans le premier coussinet (7).

12. Pompe à pistons radiaux selon une des revendications 4 à 11,
**caractérisée en ce que**
la rainure de lubrification (33) est prévue sur le bout d'arbre (5) de l'arbre d'entraînement (3).

13. Pompe à pistons radiaux selon une des revendications 4 à 11,
**caractérisée en ce que**
la rainure de lubrification (33) est prévue sur la bague (37) du premier coussinet (7).

14. Pompe à pistons radiaux selon une des revendications 6 à 13,
**caractérisée en ce que**
la rainure de lubrification (45) est prévue sur le segment excentrique (13) de l'arbre d'entraînement (3).

15. Pompe à pistons radiaux selon une des revendications 6 à 14,
**caractérisée en ce que**
la rainure de lubrification (45) est prévue sur le segment excentrique (13) et s'étend sur un premier intervalle angulaire (57) d'environ 60°.

16. Pompe à pistons radiaux selon la revendication 15,
**caractérisée en ce que**
l'axe médian (23-I) du premier intervalle angulaire est décalé d'environ 90° par rapport au point d'excentricité maximale du segment excentrique (13).

17. Pompe à pistons radiaux selon une des revendications 15 à 16,
**caractérisée en ce que**
la rainure de lubrification (33) est prévue sur le bout d'arbre (5) dans un second intervalle angulaire (59), et le second intervalle angulaire (59) est décalé d'environ 180° par rapport au premier intervalle angulaire (57).

18. Pompe à pistons radiaux selon une des revendications 12 à 17,
**caractérisée en ce que** la rainure de lubrification (33) tourne en hélice sur le bout d'arbre (5) et/ou la rainure de lubrification (45) tourne en hélice sur le segment excentrique (13).
